# EUROPÄISCHE PATENTSCHRIFT

(11) **EP 0 938 117 B1**
(45) Veröffentlichungstag und Bekanntmachung des Hinweises auf die Patenterteilung: **29.10.2008**
(21) Anmeldenummer: 98114459.5
(22) Anmeldetag: 30.07.1998
(51) Int. Cl.: H01H 37/54

(54) **Schalter**
Switch
Interrupteur

(30) Priorität: 23.02.1998 DE 19807288
(43) Veröffentlichungstag der Anmeldung: 25.08.1999
(73) Patentinhaber: Hofsaess, Marcel P., 75175 Pforzheim (DE)
(72) Erfinder: Hofsaess, Marcel P., 75175 Pforzheim (DE)
(74) Vertreter: Otten, Hajo

(56) Entgegenhaltungen:
- US-A- 4 389 630
- US-A- 4 636 766
- US-A- 5 015 985
- US-A- 5 196 820
- US-A- 5 212 465

## Beschreibung

Die vorliegende Erfindung betrifft einen Schalter mit einem ersten und zumindest einem zweiten Außenanschluß sowie einem temperaturabhängigen Schaltwerk, das in Abhängigkeit von seiner Temperatur zwischen den beiden Außenanschlüssen eine elektrisch leitende Verbindung für einen durch den Schalter zu leitenden elektrischen Strom herstellt, wobei das Schaltwerk ein Schaltorgan, das seine geometrische Form temperaturabhängig zwischen einer Schließ- und einer Öffnungsstellung verändert und in seiner Schließstellung den durch den Schalter fließenden Strom führt, sowie ein Stellorgan umfaßt, das mit dem Schaltorgan permanent elektrisch und mechanisch in Reihe geschaltet ist.

Ein derartiger Schalter ist aus der US 4,636,766 A wie auch aus US 5,196,820 bekannt.

Der bekannte Schalter umfaßt als Schaltorgan ein U-förmiges Bimetall-Element mit zwei unterschiedlich langen Schenkeln. An dem langen Schenkel ist ein bewegliches Kontaktteil befestigt, das mit einem schalterfesten Gegenkontakt zusammenwirkt, der wiederum mit einem der beiden Außenanschlüsse in elektrisch leitender Verbindung steht.

Der kürzere Schenkel des U-förmigen Bimetall-Elementes ist an dem freien Ende eines als Hebelarm ausgebildeten Stellorganes befestigt, das mit seinem anderen Ende fest mit dem Gehäuse verbunden ist sowie mit dem anderen der beiden Außenanschlüsse in elektrisch leitender Verbindung steht. Das Stellorgan ist ein weiteres Bimetall-Element, das so auf das U-förmige Bimetall-Element abgestimmt ist, das sich die beiden Bimetall-Elemente bei Temperaturänderungen gegensinnig verformen und somit den Kontaktdruck zwischen dem beweglichen Kontaktteil sowie dem gehäusefesten Gegenkontakt erhalten.

Dieser Schalter ist als Unterbrecher für hohe Ströme gedacht, die zu einer starken Erwärmung der durchflossenen Bimetall-Elemente führen, wodurch letztendlich das bewegliche Kontaktteil von dem festen Gegenkontakt abgehoben wird. Einflüsse der Umgebungstemperatur werden dabei durch die erwähnte gegensinnige Verformung der Bimetall-Elemente kompensiert.

Bei dieser Konstruktion ist vor allem von Nachteil, daß zwei Bimetall-Elemente benötigt werden, deren Temperaturverhalten exakt aufeinander abgestimmt sein muß, was konstruktiv aufwendig und kostenintensiv zu realisieren ist. Um Fertigungstoleranzen zu kompensieren, wird der bekannte Schalter nach der Montage ferner mechanisch justiert, was einen weiteren Nachteil darstellt.

Da die beiden Bimetall-Elemente geometrisch sehr verschieden ausgelegt sind, weisen sie außerdem unterschiedliche Langzeitstabilitäten auf, so daß eigentlich von Zeit zu Zeit eine Nachjustage erforderlich wäre. Dies ist jedoch im Einsatz nicht mehr möglich, so daß insgesamt die Langzeitstabilität und damit die Funktionssicherheit zu wünschen übrig läßt.

Ein weiterer Nachteil bei dieser Konstruktion besteht in der durch das U-förmige Bimetall-Element bedingten großen Bauhöhe.

Der bekannte stromabhängige Schalter ist also konstruktiv aufwendig, teuer und nicht sehr zuverlässig.

Ein weiterer, aus der EP 0 103 792 B1 bekannter, stromabhängiger Schalter weist als Schaltorgan eine Bimetall-Federzunge auf, die an dem einen Außenanschluß befestigt ist und an ihrem freien Ende ein bewegliches Kontaktteil trägt, das mit einem Gegenkontakt zusammenwirkt, der an dem freien Ende eines länglichen Federelementes angeordnet ist, das anderen Endes an dem anderen Außenanschluß befestigt ist. Der Schalter wird mit seinen Außenanschlüssen derart in Reihe zu einem elektrischen Gerät geschaltet, daß der Betriebsstrom dieses Schalters durch die Bimetall-Federzunge fließt. In der Regel ist der bekannte Schalter ferner thermisch an das elektrische Gerät angekoppelt, so daß er dessen Temperaturänderungen folgen kann.

Erhöht sich jetzt die Temperatur des Gerätes über einen unzulässigen Wert hinaus, so hebt die Bimetall-Federzunge den beweglichen Kontakt von dem Gegenkontakt ab, wodurch der Stromfluß unterbrochen wird und das elektrische Gerät vor weiterer Aufheizung geschützt ist. In diese Öffnungsstellung kann die Bimetall-Federzunge jedoch auch durch einen erhöhten Stromfluß gebracht werden, da sich die Bimetall-Federzunge durch den hindurchfließenden elektrischen Strom aufheizt. Die elektrischen Eigenschaften der Bimetall-Federzunge können jetzt in Abstimmung mit den mechanischen Eigenschaften sowie der Sprungtemperatur so eingestellt werden, daß sie sich in ihrer Schließstellung befindet, in der sie den Betriebsstrom des elektrischen Gerätes leitet, wenn sowohl die Umgebungstemperatur unterhalb der Schalttemperatur ist als auch der Betriebsstrom unterhalb einer Ansprechstromstärke liegt. Erhöht sich jetzt der Betriebsstrom über den zulässigen Wert hinaus, so heizt sich die Bimetall-Federzunge sehr schnell auf und erreicht ihre Sprungtemperatur, woraufhin sie in ihre Öffnungsstellung übergeht.

Dieser Schalter bietet damit Schutz sowohl vor Übertemperatur als auch vor Überstrom.

Wegen der elastischen Lagerung des Gegenkontaktes reiben Kontakt und Gegenkontakt während der Schaltvorgänge aneinander, wodurch Verschmutzungen und Beläge von den Kontaktflächen abgerieben werden, was für einen geringen Übergangswiderstand und damit eine gute elektrische Verbindung sorgt. Die elastische Lagerung des Gegenkontaktes sorgt ferner für eine geringe mechanische Belastung der Bimetall-Federzunge, da der Gegenkontakt begrenzt nachgibt. Hierdurch werden irreversible Verformungen der Bimetall-Federzunge vermieden. Da derartige mechanische Verformungen zu einer Verschiebung der Schalttemperatur führen können, sorgt diese Anordnung insgesamt für eine hohe Betriebssicherheit.

Bei dem bekannten Schalter ist jedoch von Nachteil, daß er wegen des elastischen Ausweichens des Gegenkontaktes sowie des Umspringens der Bimetall-Federzunge in die Öffnungsstellung einen relativ hohen Platzbedarf für die Schaltfunktion des temperaturabhängigen Schaltwerkes aufweist. Ein weiterer Nachteil besteht darin, daß die Bimetall-Federzunge wie alle Bimetall-Elemente beim Übergang von der Schließ- in die Öffnungsstellung eine sogenannte Schleichphase durchläuft, in der sich infolge einer Temperaturerhöhung oder -erniedrigung das Bimetall-Element schleichend verformt, ohne jedoch von seiner z.B. konvexen Tieftemperaturstellung bereits in seine konkave Hochtemperaturstellung umzuschnappen. Diese Schleichphase tritt jedesmal dann auf, wenn sich die Temperatur des Bimetall-Elementes entweder von oben oder von unten der Sprungtemperatur nähert und führt zu merklichen Konformationsänderungen. Insbesondere infolge von Alterung oder Langzeitbetrieb kann sich das Schleichverhalten eines Bimetall-Elementes darüber hinaus auch noch verändern.

Während der Öffnungsbewegung kann das Schleichen dazu führen, daß der Druck des Kontaktes gegen den Gegenkontakt nachläßt, wodurch undefinierte Schaltzustände entstehen. Während der Schließbewegung kann sich der Kontakt während der Schleichphase allmählich dem Gegenkontakt annähern, wodurch die Gefahr eines Lichtbogens hervorgerufen werden kann.

Bei einem aus der US 4,389,630 A bekannten Bimetall-Schalter wird diese Schleichphase des Bimetall-Elementes dadurch unterdrückt, daß die dort eingesetzte Bimetall-Scheibe im zentralen Bereich niedergedrückt oder am Rand niedergehalten wird, wobei Widerlager vorgesehen sind, die den Umschnappvorgang mitbewirken. Der Kontaktdruck wächst dabei mit zunehmender Temperatur bis zum Öffnen kontinuierlich an.

Dies wird dadurch erreicht, daß die Bimetall-Scheibe an dem freien Ende eines Federelementes befestigt ist, wobei die Verbindungsstelle zwischen Federelement und Bimetall-Scheibe durch eine gehäusefeste Nase unterstützt wird. Auf diese Weise steht die Bimetall-Scheibe unter mechanischer Vorspannung, die die Schleichphase unterdrückt.

Diese Konstruktion ist zum einen konstruktiv aufwendig, wobei ein weiterer Nachteil darin besteht, daß die Vorspannung der Bimetall-Scheibe die Lebensdauer, die Reproduzierbarkeit sowie die Langzeitstabilität der Schalttemperatur nachteilig beeinträchtigt. Sollte die Bimetall-Scheibe dennoch eine größere Schleichphase aufweisen, würde dies die Funktion des Schalters beeinträchtigen.

Diese mit dem Schleichverhalten eines Bimetall-Elementes einhergehenden Probleme werden bei einem stromabhängigen Schalter, wie er in der eingangs erwähnten US 4,636,766, der US 4,389,630 oder der EP 0 103 792 beschrieben ist, dadurch gelöst, daß die Bimetall-Federzunge mit Vorprägungen versehen wird, die die Schleichphase zwar nicht vollständig aber doch zum großen Teil unterdrücken. Diese Vorprägungen oder sonstigen mechanischen Einwirkungen auf das Bimetall-Element sind aufwendige und teure Maßnahmen, durch die zudem die Lebensdauer dieser Bimetall-Elemente deutlich reduziert wird. Ein weiterer Nachteil der erforderlichen Vorprägung ist darin zu sehen, daß für verschiedene Leistungsklassen und Ansprechtemperaturen nicht nur unterschiedliche Materialzusammensetzungen und -stärken sondern auch noch unterschiedliche Vorprägungen eingesetzt werden müssen.

Insgesamt ist bei diesen Schaltern also neben dem erforderlichen Platzbedarf für den Schaltvorgang selbst vor allem das aufwendige und damit teure Schaltorgan von Nachteil, das zudem für unterschiedliche Schaltertypen jeweils individuell ausgelegt werden muß.

Eine weitere Konstruktion mit einem beweglichen Gegenkontakt zeigt auch die US 4,319,214. Das Bimetall-Schaltwerk umfaßt einen an einem Federarm gelagerten, mitwandernden Gegenkontakt sowie ein an einem Bimetall-Arm gelagertes bewegliches Kontaktteil. Der Bimetall-Arm ist entweder direkt am Gehäuseunterteil befestigt oder er wird von einem weiteren Bimetall-Arm getragen, der seinerseits am Gehäuseunterteil befestigt ist. In jedem Fall ist der Bimetallarm mit einer Prägung zur Einstellung des definierten Schnappunktes versehen, wobei entweder der Bimetall-Arm selbst oder der weitere Bimetall-Arm einem Gegenlager zugeordnet ist, um das der entsprechende Bimetall-Arm bei Temperaturänderungen schwenkt.

Im Ausführungsbeispiel mit den beiden Bimetall-Armen sind diese in ihrem Schaltverhalten aufeinander abgestimmt und biegen sich bei Temperaturerhöhung ggf. um das Gegenlager, wobei das bewegliche Kontaktteil vom Gegenkontakt weg bewegt wird, der jedoch infolge der Federwirkung des Federarmes nachgestellt wird. Bei Erreichen der Schalttemperatur schnappt der Bimetall-Arm um die Prägung und ggf. das Gegenlager, wodurch das bewegliche Kontaktteil von dem Gegenkontakt abgehoben wird, der durch einen Anschlag daran gehindert wird, dem Kontaktteil noch weiter zu folgen.

Bei diesen beiden Konstruktionen ist zum einen von Nachteil, daß die nur begrenzt zugelassene Schleichphase des Bimetall-Armes exakt auf die Federkraft des Federarmes sowie die räumliche Lage des Anschlages abgestimmt sein muß, um zu verhindern, daß der Federarm den Anschlag noch während der Schleichphase erreicht, was zu einem ungewollten Öffnen der Kontakte vor Erreichen der Sprungtemperatur führen würde.

Um dies zu vermeiden, müssen die Bimetall-Arme zusätzlich mit die Schleichphase einschränkenden Prägungen versehen werden, und sich ferner etwa mittig an einem Gegenlager abstützen, um das sie sich entsprechend verbiegen.

Durch diese Maßnahmen werden die Bimetall-Arme starken mechanischen Belastungen ausgesetzt, die sich auch hier nachteilig auf die Lebensdauer, die Reproduzierbarkeit und die Stabilität der Schalttemperatur auswirken. Wegen der in nur sehr engen Grenzen zulässigen Toleranzen ist dieser Schalter außerdem aufwendig und teuer.

Ein weiterer Nachteil besteht in dem wandernden Gegenkontakt, was nicht nur konstruktiv aufwendig ist, sondern auch hier wegen des erforderlichen Hubes die Bauhöhe unerwünscht vergrößert.

Bei dem Ausführungsbeispiel mit den beiden Bimetall-Armen ist ferner noch von Nachteil, daß diese bezüglich ihres Temperaturverhaltens wie bei dem eingangs erwähnten, gattungsbildenden Schalter exakt aufeinander abgestimmt werden müssen, um die Schalttemperatur festzulegen.

Bei allen insoweit beschriebenen Schaltern aus dem Stand der Technik wird die Schleichphase also möglichst gering gehalten, wozu zunehmender oder ausgleichender Druck sowie Zusatzprägungen eingesetzt werden.

In diesem Zusammenhang ist aus der DE 21 21 802 C ein weiterer temperaturabhängiger Schalter bekannt, bei dem das Schaltwerk eine Federscheibe umfaßt, die sich im geschlossenen Zustand des Schalters mit ihrem Rand auf einer ersten Anschlußelektrode abstützt und einen zentrisch getragenen beweglichen Kontakt gegen einen stationären Gegenkontakt drückt, der an einer zweiten Anschlußelektrode vorgesehen ist. Die beiden Anschlußelektroden bilden bei dem bekannten Schalter ein gekapseltes metallisches Gehäuse und sind voneinander durch eine Isolierscheibe elektrisch isoliert.

Über den beweglichen Kontakt ist eine Bimetall-Schnappscheibe gestülpt, die unterhalb ihrer Schalttemperatur lose im Inneren des bekannten Schalters liegt, also keinen mechanischen Belastungen ausgesetzt ist. Der Betriebsstrom des zu schützenden Gerätes fließt bei diesem Schalter lediglich durch die Federscheibe, die Bimetall-Schnappscheibe wird durch den Betriebsstrom nicht belastet.

Bei diesem Schalter wirkt sich die Schleichphase der Bimetall-Schnappscheibe sehr viel weniger aus als bei den zuvor erwähnten Schaltern, so daß hier relativ preiswerte Schaltorgane eingesetzt werden, die zudem eine große Lebensdauer haben.

Wenn die Bimetall-Schnappscheibe über ihre Schalttemperatur hinaus erwärmt wird, springt sie am Ende der Schleichphase plötzlich von ihrer konvexen in eine konkave Form und stützt sich dabei mit ihrem Rand am Deckel des Gehäuses ab und drückt über ihren mittleren Bereich gegen die Kraft der Federscheibe den beweglichen Kontakt von dem Gegenkontakt weg, wodurch der Schaltkreis unterbrochen wird.

Damit jetzt nicht ein Strom über die Bimetall-Schnappscheibe zu der Federscheibe fließen kann, ist zwischen Bimetall-Schnappscheibe und Deckel des Gehäuses eine zusätzliche Isolierscheibe vorgesehen, die diesen unerwünschten Stromfluß unterbindet.

Obwohl dieser Schalter technisch extrem zuverlässig ist und großen wirtschaftlichen Erfolg hat, ist er für bestimmte Anwendungsbereiche doch konstruktiv zu aufwendig. In Abhängigkeit von Schalttemperatur, Konvexität und Dicke der Bimetall-Schnappscheibe muß z.B. immer eine speziell abgestimmte Federscheibe eingesetzt werden, was insgesamt aufwendig und teuer ist. Ein weiterer Nachteil ist in der zusätzlichen Isolation zwischen Bimetall-Schnappscheibe und Deckel des Schalters zu sehen.

Ein weiterer Nachteil liegt bei bestimmten Anwendungen darin, daß dieser Schalter nicht stromabhängig ist, da die Bimetall-Schnappscheibe zu keinem Zeitpunkt den Betriebsstrom führt. Jetzt ist es jedoch allgemein bekannt, den Schalter mit einem Vorwiderstand zu versehen, durch den der Betriebsstrom fließt und der sich bei zu hohem Stromfluß entsprechend aufheizt und die Bimetall-Schriappscheibe zum Umspringen bringt. Auch diese Konstruktionsvarianten sind technisch sehr zuverlässig, verglichen mit dem eingangs genannten Schalter weisen sie jedoch den Nachteil auf, daß der Vorwiderstand nicht so schnell und empfindlich reagieren kann, wie das stromdurchflossene Bimetall-Element des eingangs genannten Schalters.

Vor diesem Hintergrund ist es Aufgabe der vorliegenden Erfindung, einen stromabhängigen Schalter von der eingangs genannten Art zu schaffen, bei dem mit einer preiswerten und einfachen Konstruktion eine hohe Funktionssicherheit und lange Lebensdauer erreicht wird.

Bei dem eingangs erwähnten Schalter wird diese Aufgabe erfindungsgemäß dadurch gelöst, daß das Schaltorgan ein Federelement umfaßt, dessen Stellkraft weitgehend temperaturunabhängig ist, und das Schaltorgan eine temperaturabhängige Stellkraft aufweist, die in dessen Schleichphase größer ist als die Stellkraft des Federelementes, wobei unabhängig von seiner Geometrieänderung in der Schleichphase das Schaltorgan verglichen mit dem Federelement als starr anzusehen ist, so daß der Kontaktdruck allein durch die Stellkraft des Federelementes ausgeübt wird.

Die der Erfindung zugrunde liegende Aufgabe wird auf diese Weise vollkommen gelöst. Der Erfinder der vorliegenden Anmeldung hat nämlich erkannt, daß die aus der DE 21 21 802 C bekannte mechanische und elektrische parallele Anordnung von temperaturneutralem Federelement und Schaltorgan in eine elektrische und mechanische Reihenschaltung abgewandelt und bei dem gattungsbildenden Schalter eingesetzt werden kann, um eine ganze Reihe von Vorteilen in dem so geschaffenen neuen Schalter zu vereinigen.

Durch die elektrische Reihenschaltung von Federelement und Schaltorgan ergibt sich ein stromabhängiger Schalter, da das Schaltorgan, das vorzugsweise ein Bimetall-Element oder ein Trimetall-Element ist, sich bei zu hohem Stromfluß oder auch bei kurzen Stromspitzen wegen seiner geringen thermischen Masse sehr schnell aufheizen kann. Durch die mechanische Reihenschaltung, also das Zusammenwirken der Federkraft des Federelementes mit dem des Schaltorganes, kann darüber hinaus die Schleichphase des Schaltorganes ausgeglichen werden. Wenn sich das Schaltorgan während der Schleichphase in seiner Geometrie verändert, so wird dies durch das Federelement unmittelbar ausgeglichen. Damit ist es jetzt erstmals möglich, auch bei einem sogenannten stromabhängigen Schalter eine große Schleichphase des Schaltorganes zu ermöglichen, denn das Federelement kann die "ungewollten" Formänderungen während der Schleichphase ausgleichen. Dies bedeutet jedoch, daß ein einfacher herzustellendes und damit preiswerteres Schaltorgan eingesetzt werden kann, das zudem eine höhere Lebensdauer aufweist, da auf die Vorprägung verzichtet werden kann und eine größere Hysterese zulässig wird, so daß die Schleichphase maximal ausgenutzt werden kann.

Damit sind aber nicht nur geringe geometrische Anforderungen an das Schaltorgan sondern ebenfalls geringere Anforderungen an das Federelement zu stellen, denn letzteres muß jetzt nur noch dafür sorgen, daß das Schaltorgan unterhalb seiner Sprungtemperatur, also während der Schleichphase, in elektrischem Kontakt mit einem der Außenanschlüsse verbleibt. Unterschiedliche Schaltertypen bezüglich Leistungsklasse und Ansprechtemperatur können jetzt mit im wesentlichen demselben Federelement aber unterschiedlichen Schaltorganen ausgelegt werden, wobei - wie bereits erwähnt - an diese Bauteile des Schaltwerkes sehr viel geringere geometrische und mechanische Bedingungen zu stellen sind, so daß sie insgesamt einfacher und preiswerter herzustellen sind.

Bezüglich der Lebensdauer des Schaltorganes ergeben sich hier dieselben Vorteile wie die bei der lose eingelegten Bimetall-Schnappscheibe gemäß DE 21 21 802, wobei jedoch eine hohe Stromempfindlichkeit erreicht wird. Insgesamt kann bei dem neuen Schalter mehr Wert auf die elektrischen Eigenschaften und die Schalttemperatur gelegt werden, die mechanische Federkraft des Schaltorganes spielt bei dem neuen Schalter zum erstenmal in der Technik eine untergeordnete Rolle, sie muß nur so groß sein, daß das Schaltorgan durch das Federelement nicht zu stark zusammengedrückt wird. Der Schaltvorgang selbst wird nach Abschluß der Schleichphase allein durch das Schaltorgan bewirkt, das in seiner Schließstellung jetzt immer vorgespannt ist. Dieses vorgespannte Schaltorgan weist noch eine ganze Reihe von weiteren Vorteilen auf, so vibriert es nicht im Magnetfeld und weist keine Lichtbogengefahr auf, denn sich allmählich öffnende oder schließende Kontakte werden durch die Vorspannung verhindert.

Damit ist aber nur noch eine sehr geringe Vorprägung des Bimetall-Elementes erforderlich, durch die lediglich noch der Schnappeffekt für die plötzliche Kontakttrennung sichergestellt werden muß. Eine stärkere Vorprägung, wie sie bisher zur Unterstützung bzw. Unterdrückung der Schleichphase verwendet wurde, ist nicht mehr erforderlich. Dadurch werden die mechanischen Belastungen verringert und damit die Lebensdauer sowie Zuverlässigkeit und Reproduzierbarkeit des Schaltpunktes deutlich erhöht.

Das temperaturneutrale Federelement übt auf das Bimetall-Element keinen dessen Verformung behindernden Druck mehr aus, es gleicht vielmehr in der Schleichphase die Verformung des Bimetall-Elementes durch eigene Verformung derart aus, daß bewegliches Kontaktteil und fester Gegenkontakt miteinander derart sicher in Anlage bleiben, daß für einen niedrigen Übergangswiderstand gesorgt wird, der Kontaktdruck bleibt unterhalb der Schalttemperatur weitgehend unabhängig von der Temperatur konstant.

Die Schleichphase des Bimetall-Elementes wird also nicht mehr wie im Stand der Technik unterdrückt, sondern sozusagen ausgeglichen, das Bimetall-Element kann sich nämlich in der Schleichphase nahezu ungehindert verformen, wobei die Änderungen der Geometrie dabei durch das Federelement so ausgeglichen werden, daß der Schalter sicher geschlossen bleibt.

Zu diesem Zweck ist die temperaturabhängige Stellkraft des Bimetall-Elementes so gewählt, daß sie in der Schleichphase größer ist als die weitgehend temperaturunabhängige Stellkraft des Federelementes, das das somit "starre" Bimetall-Element damit lediglich noch "führt".

Ein großer Vorteil des neuen Schalters liegt in seiner einfachen Bauweise, neben dem gehäusefesten Gegenkontakt ist nur ein Bimetall-Element erforderlich, das Federelement ist temperaturneutral und damit preiswert. Insgesamt müssen Bimetall-Element und Federelement zwar noch bezüglich der Stellkraft aufeinander abgestimmt werden, nicht mehr jedoch zusätzlich auch noch bezüglich ihres Temperaturverhaltens, denn das Schaltwerk richtet sich sozusagen selbst aus. Dadurch wird ein Standardfederelement für alle Temperaturbereiche möglich, wodurch ein wesentlicher Rationalisierungseffekt erreicht wird. Durch diese Konstruktion ist ferner eine geringe Bauhöhe realisierbar, wobei bei unterschiedlichen Schalttemperaturen keine neue individuelle Anpassung erforderlich ist, lediglich das Bimetall-Element muß mit gleichen Federeigenschaften aber anderen Schalttemperaturen ausgelegt werden.

Ein weiterer Vorteil besteht darin, daß Toleranzen und Schwankungen in der Schalttemperatur durch die Führung durch das temperaturneutrale Federelement ausgeglichen werden.

In einer Weiterbildung ist es bevorzugt, wenn das Federelement an seinem ersten Ende mit dem ersten Anschlußelement und an seinem zweiten Ende mit dem Schaltorgan verbunden ist, wobei vorzugsweise durch das Federelement das Schaltorgan in seiner Schließstellung mit seinem freien Ende gegen einen mit dem zweiten Anschlußelement verbundenen Gegenkontakt gedrückt wird und in seiner Öffnungsstellung sein freies Ende von dem Gegenkontakt abhebt, der weiter vorzugsweise schalterfest angeordnet ist, wobei ebenfalls vorzugsweise das Schaltorgan an seinem freien Ende ein bewegliches Kontaktteil trägt, das mit dem Gegenkontakt zusammenwirkt.

Durch diese Maßnahmen wird einzeln und in Kombination zunächst ein konstruktiv sehr einfacher Aufbau des neuen Schalters bereitgestellt. Durch die feste Verbindung zwischen Schaltorgan und Federelement werden die mit dem Einlegen der losen Bimetall-Schnappscheibe verbundenen Nachteile vermieden. Ein weiterer Vorteil besteht darin, daß keine zusätzliche Isolation erforderlich ist; wenn das Kontaktteil sich von dem Gegenkontakt abgehoben hat, besteht nicht die Gefahr eines ungewollten Strompfades. Ein weiterer Vorteil besteht darin, daß das Schaltorgan in seiner Öffnungsstellung keinen mechanischen Belastungen ausgesetzt ist, was die Langzeitstabilität des neuen Schalters erhöht. Damit ist aber auch keine Abstützung des Schaltorganes am Deckel etc. durch z.B. Auflagewarzen erforderlich, so daß ein planarer Deckel und/oder Boden möglich wird, was bei bisherigen Schaltern nicht der Fall war.

Weiter ist es bevorzugt, wenn das Schaltorgan und das Federelement miteinander verschweißt oder durch Bördeln fest miteinander verbunden sind, wobei vorzugsweise das freie Ende des Schaltorgans sowie das erste Ende des Federelementes auf derselben Seite der Verbindung zwischen Federelement und Schaltorgan liegen.

Diese Maßnahme ist konstruktiv von Vorteil, denn während der Montage müssen Schaltorgan und Federelement lediglich übereinandergelegt und dann an einem Ende mit einander durch Schweißen oder Bördeln fest verbunden werden, bevor dann das Federelement noch mit dem ersten Außenanschluß zu verbinden ist. Insgesamt sind hier also lediglich zwei automatisierbare Schritte erforderlich, um den neuen Schalter endzumontieren, nachdem einmaldie einzelnen Bauteile hergestellt und zugeführt wurden. Insgesamt führt dies zu einem sehr preiswerten Schalter, da aufwendige Montagearbeiten vermieden werden.

Ein weiterer Vorteil dieser Konstruktion liegt insgesamt in den geringen Platzanforderungen, durch die "zurückgeklappte" Anordnung des Gegenkontaktes gegenüber der Verbindung zwischen Schaltorgan und Federelement sind zum einen geringe Abmaße in Längsrichtung erforderlich. Aber auch quer zur Längsrichtung, also in "Schaltrichtung", sind nur geringe Abmaße erforderlich. Während der Schleichphase neigt das Schaltorgan dazu, das bewegliche Kontaktteil von dem Gegenkontakt abzuheben, was durch ein Absenken der Verbindungsstelle zwischen Federelement und Schaltorgan ausgeglichen wird. Wenn das Schaltorgan jetzt umschnappt, bewegt sich die Verbindungsstelle noch weiter in Richtung Gegenkontakt, während gleichzeitig der bewegliche Kontakt in die entgegengesetzte Richtung bewegt wird. Der Weg zwischen der Befestigungsstelle des Federelementes an dem ersten Außenanschluß und dem Gegenkontakt wird also sozusagen doppelt verwendet, einmal für die Ausgleichbewegung der Verbindungsstelle zwischen Schaltorgan und Federelement während der Schleichphase des Schaltorganes und zum anderen zum Abheben des beweglichen Kontaktteiles von dem Gegenkontakt.

Insgesamt führt diese Konstruktion zu einem Schalter mit sehr geringer Höhe, wobei insgesamt nur sehr wenig Material erforderlich ist, was wiederum zu einem preiswerten Schalter beiträgt.

Weiter ist es bevorzugt, wenn der erste Außenanschluß mit einer Anschlußelektrode verbunden ist, an der das Federelement mit seinem ersten Ende befestigt ist, und wenn vorzugsweise der zweite Außenanschluß mit einer zweiten Anschlußelektrode verbunden ist und das Schaltwerk zwischen der ersten und der zweiten Anschlußelektrode angeordnet ist.

Diese Maßnahme führt zu einer sehr einfachen Konstruktion; es sind nämlich lediglich zwei parallel zueinander anzuordnende Anschlußelektroden vorzusehen, zwischen denen das Schaltwerk dadurch angeordnet wird, daß das Federelement mit seinem ersten Ende an der einen Anschlußelektrode befestigt wird, während der Gegenkontakt an der anderen Anschlußelektrode vorgesehen ist.

Insgesamt ist es dabei von Vorteil, wenn Schaltorgan, Federelement sowie beide Anschlußelektroden aus Bandmaterial ausgestanzt sind.

Diese Maßnahmen sind im Hinblick auf eine Bandfertigung von Vorteil, denn diese vier grundlegenden Bauteile des neuen Schalters können z.B. über vier verschiedene Bänder zugeführt und in der oben beschriebenen Weise automatisch so miteinander verbunden werden, daß der neue Schalter entsteht. Ein großer Vorteil liegt dabei darin, daß weder das Schaltorgan noch das Federelement als Schüttgut zugeführt werden müssen, was bei bekannten Schaltern immer wieder mit großen Problemen verbunden ist, da das Schüttgut vor der Montage vereinzelt und ausgerichtet werden muß. Beim Stanzen der einzelnen Bauelemente aus Endlosbändern tauchen diese Probleme selbstverständlich nicht mehr auf. Dadurch ist eine komplette Bandfertigung ohne zusätzliche Montage möglich, wobei an den Anschlußelektroden beliebige Anschlußtechniken realisiert werden können, z.B. Crimpanschluß, Steckanschluß, Lötanschluß etc. Eine derartige Applikationsfreiheit bei der Fertigung eines temperaturabhängigen Schalters war bisher nicht bekannt.

Dabei ist es bevorzugt, wenn die erste und die zweite Anschlußelektrode von einem Isolierstoffträger gehalten sind, wobei vorzugsweise die zweite Anschlußelektrode durch Umspritzen integraler Bestandteil eines isolierenden Gehäuseunterteiles ist, das durch die erste Anschlußelektrode verschlossen ist.

Auch diese Maßnahme ist konstruktiv von großem Vorteil, denn die vier grundlegenden Bauelemente des neuen Schalters, nämlich Schaltorgan, Federelement sowie die beiden Anschlußelektroden, können sowohl zu einem sogenannten offenen als auch zu einem geschlossenen Schalter zusammengebaut werden, ohne daß die Konstruktion der vier Bauelemente selbst verändert werden muß.

Ein weiterer Vorteil bei dem neuen Schalter besteht darin, daß das durch die erste Anschlußelektrode gebildete Deckelteil sowie das durch die zweite Anschlußelektrode gebildete Bodenteil ebene, planare Elektroden sein können, was beim Stand der Technik bisher nicht möglich war. Dies führt jedoch nicht nur zu einer sehr geringen Bauhöhe des neuen Schalters, diese planen Flächen schaffen ferner eine Voraussetzung zur Substratbedruckung, um Vor- oder Parallelwiderstände realisieren zu können, mit denen dem neuen Schalter weitere Funktionen verliehen werden können.

Weitere Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird in der nachfolgenden Beschreibung näher erläutert. Es zeigen:
- Fig. 1: einen Längsschnitt durch den neuen Schalter;
- Fig. 2: eine Draufsicht auf den Schalter gemäß Fig. 1;
- Fig. 3: ein zweites Ausführungsbeispiel des neuen Schalters in einer Ansicht wie Fig. 2;
- Fig. 4: das Schaltwerk des Schalters aus Fig. 1 in einer schematisierten, vergrößerten Darstellung, wobei das Schaltorgan in Schließstellung ist;
- Fig. 5: eine Darstellung wie Fig. 4, jedoch während der Schleichphase des Schaltorganes; und
- Fig. 6: eine Darstellung wie Fig. 4, wobei das Schaltorgan jedoch in seiner Öffnungsstellung ist.

In Fig. 1 ist allgemein mit 10 ein neuer Schalter gezeigt, der im schematischen Längsschnitt dargestellt ist.

Der neue Schalter 10 weist einen ersten Außenanschluß 11 auf, der einstückig mit einer ebenen Anschlußelektrode 12 verbunden ist. Ferner ist ein zweiter Außenanschluß 14 vorgesehen, der mit einer zweiten Anschlußelektrode 15 einstückig ausgebildet ist. Die beiden Anschlußelektroden 12, 15 sind an einem Isolierstoffträger 16 gehalten, der die beiden Anschlußelektroden 12, 15 parallel zueinander beabstandet hält.

Während der Isolierstoffträger 16 grundsätzlich seitlich offen sein kann, ist in Fig. 1 ein Ausführungsbeispiel gezeigt, bei dem der Isolierstoffträger 16 ein topfförmiges Gehäuseunterteil 17 umfaßt, das um die zweite Anschlußelektrode 15 herum durch Umspritzen oder Vergießen derart ausgebildet ist, daß die zweite Anschlußelektrode 15 integraler Bestandteil des Gehäuseunterteiles 17 ist. Das Gehäuseunterteil 17 wird durch die erste Anschlußelektrode 12 verschlossen, die hierzu als Deckelteil wirkt und von einem bei 18 angedeuteten, heißverschweißten Rand des Isolierstoffträgers 16 unverlierbar gehalten wird.

Zwischen den beiden Anschlußelektroden 12, 15 ist ein temperaturabhängiges Schaltwerk 19 angeordnet, das eine mechanische und elektrische Reihenschaltung aus einem Federelement 21 sowie einem Schaltorgan 22 umfaßt, die durch eine bei 23 angedeutete Verbindung miteinander verbunden sind. Das Schaltorgan 22 ist im vorliegenden Falle ein Bimetall-Element.

Das Federelement 21 hat dabei eine weitgehend temperaturunabhängige Stellkraft, was im Rahmen der vorliegenden Erfindung bedeutet, daß sich die Stellkraft oder Federkraft des Federelementes 21 im Bereich der zulässigen Betriebstemperatur des Schalters 10 nicht merklich ändert. Die Stellkraft des Bimetall-Elementes ist dagegen starkt temperaturabhängig und auch in der sogenannten Schleichphase schon derart groß, daß das Federelement 21 keinen die Verformung des Bimetall-Elementes behindernden Druck auf das bei konstanter Temperatur in diesem Federsystem somit starre Bimetall-Element ausüben kann.

Das Federelement 21 ist mit seinem ersten Ende 25 in Fig. 1 rechts an der ersten Anschlußelektrode 12 befestigt und führt mit seinem zweiten Ende 26 in die Verbindung 23 zu dem Schaltorgan 22. Das Schaltorgan 22 trägt an seinem freien Ende 27 ein bewegliches Kontaktteil 28, das mit einem schalterfesten Gegenkontakt 29 zusammenwirkt, der an der zweiten Anschlußelektrode 15 ausgebildet ist.

Zwischen der ersten und der zweiten Anschlußelektrode 12, 15 ist noch ein bei 31 angedeutetes PTC-Element vorgesehen, das elektrisch parallel zu dem Schaltwerk 19 angeordnet ist.

In seiner in Fig. 1 gezeigten Schließstellung stellt das Schaltwerk 19 eine elektrisch leitende Verbindung zwischen den beiden Außenanschlüssen 11, 14 her und schließt dabei das PTC-Element 31 kurz. Ein durch den Schalter 10 fließender Strom gelangt jetzt von dem ersten Außenanschluß 11 in die erste Anschlußelektrode 12 und von dort über das Federelement 21 in das Schaltorgan 22, aus dem er über das bewegliche Kontaktteil 28 austritt, um über den Gegenkontakt 29 und die zweite Anschlußelektrode 15 zu dem zweiten Außenanschluß 14 zu gelangen. Erhöht sich jetzt entweder die Temperatur des Schalters 10 bzw. des Schaltorganes 22 und/oder der durch das Schaltorgan 22 fließende Strom, so gelangt das Schaltorgan 22 in seine noch näher zu beschreibende Öffnungsstellung, in der es das bewegliche Kontaktteil 28 von dem Gegenkontakt 29 abhebt. Dadurch wird der Stromfluß durch das Schaltwerk 19 unterbrochen, so daß jetzt ein Reststrom durch das PTC-Element 31 fließen kann. Dieser Reststrom heizt das PTC-Element 31 so weit auf, daß die Temperatur in dem Schalter 10 oberhalb der Ansprechtemperatur des Schaltorganes 22 bleibt. Mit anderen Worten, das PTC-Element sorgt für eine Selbsthaltung des einmal geöffneten Schalters 10.

In Fig. 2 ist eine Draufsicht auf den Schalter aus Fig. 1 gezeigt, wobei hier der erste und der zweite Außenanschluß 11, 14 nicht wie in Fig. 1 untereinander sondern nebeneinander angedeutet sind. In Fig. 2 ist zu erkennen, daß der Rand 18 des Gehäuseunterteiles 17 die erste Anschlußelektrode 12 vollständig umgibt, so daß der Schalter 10 vollständig gekapselt ist.

In Fig. 2 ist ferner zu erkennen, daß sowohl das Federelement 21 als auch das Schaltorgan 22 als längliche Zungen ausgebildet sind, die in der Draufsicht derart untereinander angeordnet sind, daß sich sowohl das erste Ende 25 des Federelementes 21 als auch das freie Ende 27 des Schaltorganes 22 in Fig. 2 rechts neben der Verbindung 23 befinden.

In Fig. 3 ist ein weiterer Schalter 10 gezeigt, der nicht den quadratischen Grundriß aus Fig. 2 sondern einen runden Grundriß aufweist. Im übrigen entspricht der Schalter 10 aus Fig. 3 jedoch dem Aufbau, wie er in Fig. 1 im Längsschnitt gezeigt ist, wobei gleiche Konstruktionsmerkmale mit den selben Bezugszeichen bezeichnet sind. Es sei lediglich noch erwähnt, daß das Federelement 21 sowie das Schaltorgan 22 jeweils als ovale Scheiben ausgebildet sind.

Abgesehen von dem PTC-Element 31, das selbstverständlich jederzeit weggelassen werden kann, wenn keine Selbsthaltefunktion erwünscht ist, umfaßt der neue Schalter 10 vier grundlegende Bauelemente, nämlich die beiden Elektroden 12, 15 sowie das Federelement 21 und das Schaltorgan 22. Alle vier Bauteile können aus Bandmaterial ausgestanzt und zum Zwecke einer automatischen Montage zusammengeführt werden. Hierzu wird zunächst die Verbindung 23 durch Schweißen (Fig. 1) oder Bördeln (Figuren 4 bis 6) hergestellt, woraufhin dann das Federelement 21 an seinem ersten Ende 25 an die Anschlußelektrode 12 angeschweißt wird. Durch die V-förmige Ausbildung des Schaltwerkes kommt dadurch das freie Ende 27 des Schaltorganes 22 über den Gegenkontakt 29 zu liegen. Hier sei noch erwähnt, daß selbstverständlich auf das bewegliche Kontaktteil 28 verzichtet werden kann, daß durch das Kontaktteil 28 jedoch für einen besseren Übergangswiderstand zu dem Gegenkontakt 29 gesorgt wird.

Die beiden Anschlußelektroden 12, 15 werden dann noch an dem Isolierstoffträger 16 befestigt, wobei es möglich ist, das Gehäuseunterteil 17 um die Anschlußelektrode 15 herumzuspritzen und dann die Anschlußelektrode 12 mit daran befestigtem Schaltwerk 19 von oben aufzulegen und durch einen heiß zu verpressenden Rand 18 zu befestigen.

In Fig. 4 ist schematisch das Schaltwerk 19 aus Fig. 1 in vergrößertem Maßstab in seiner Schließstellung dargestellt. Das Schaltorgan 22 befindet sich so weit unterhalb seiner Sprungtemperatur, daß seine Schleichphase noch nicht eingesetzt hat. Das Schaltorgan 22 drückt gegen die Kraft des Federelementes 21 die Verbindung 23 in Fig. 4 nach oben, so daß sich ein bei 33 angedeuteter Abstand zur ersten Anschlußelektrode 12 sowie ein bei 34 angedeuteter Abstand zu dem Gegenkontakt 29 einstellt.

Wenn sich jetzt die Temperatur des Schaltorganes 22 infolge eines erhöhten Stromflusses oder infolge einer erhöhten Außentemperatur erhöht, so beginnt zunächst die Schleichphase des Schaltorganes 22, in der seine gegen die Kraft des Federelementes 21 arbeitende Federkraft nachläßt, so daß die Verbindung 23 in Fig. 4 nach unten bewegt wird, wie es in Fig. 5 dargestellt ist. Die Stellkraft des Bimetall-Elementes ist jedoch noch immer so groß, daß die Stellkraft des Federelementes 21 nicht ausreicht, um die in der Schleichphase auftretenden Verformungen zu behindern. Unabhängig von seiner Geometrieänderung in der Schleichphase ist das Schaltorgan verglichen mit dem Federelement 21 als starr anzusehen, der Kontaktdruck wird allein durch die Stellkraft des Federelementes ausgeübt.

Der Abstand 33 vergrößert sich in dem Maße, in dem sich der Abstand 34 verringert. Die mechanische Reihenschaltung aus Federelement 21 und Schaltorgan 22 drückt jedoch nach wie vor das bewegliche Kontaktteil 28 gegen den Gegenkontakt 29. Im Vergleich zwischen den Figuren 4 und 5 ist jedoch zu erkennen, daß das bewegliche Kontaktteil 28 sich in Fig. 5 quer zu dem Gegenkontakt 29 verschoben hat. Diese Reibung ist erwünscht, denn hierdurch werden die Kontaktflächen zwischen Kontaktteil 28 und Gegenkontakt 29 gereinigt, so daß der elektrische Übergangswiderstand sehr gering ist.

Erhöht sich jetzt die Temperatur des Schaltorganes 22 weiter, so schnappt es in Richtung des Pfeiles 35 in seine Öffnungsstellung, die in Fig. 6 dargestellt ist. Die Verbindung 23 ist noch weiter nach unten gelangt, wobei das Schaltorgan 22 das bewegliche Kontaktteil 28 von dem Gegenkontakt 29 abgehoben hat. Im Vergleich zwischen den Figuren 4 und 6 ist zu erkennen, daß sich die Verbindung 23 zwischen den Anschlußelektroden 12, 15 nach unten bewegt, während sich das bewegliche Kontaktteil 28 in umgekehrter Richtung nach oben bewegt, so daß der lichte Abstand zwischen den beiden Anschlußelektroden 12, 15 sozusagen doppelt ausgenutzt wird.

In der in Fig. 6 gezeigten Stellung verhindert das Federelement 21 eine Berührung zwischen der Verbindung 23 sowie der Anschlußelektrode 15. Sollte es aus Elastizitätsüberlegungen heraus erforderlich sein, das Federelement so auszulegen, daß es die Verbindung 23 in Fig. 6 auf die Anschlußelektrode 15 drükken würde, so kann zwischen Verbindung 23 und Anschlußelektrode 15 ein Isolierteil vorgesehen sein, wie es in Fig. 1 bei 36 angedeutet ist. Wenn in Fig. 1 das Schaltorgan 22 in seine Öffnungsstellung gelangt, drückt das Federelement 21 die Verbindung 23 auf das Isolierelement 36, das somit einen Kontakt zu der Anschlußelektrode 15 verhindert.

## Patentansprüche

1. Schalter mit einem ersten und zumindest einem zweiten Außenanschluß (11, 14) sowie einem temperaturabhängigen Schaltwerk (19), das in Abhängigkeit von seiner Temperatur zwischen den beiden Außenanschlüssen (11, 14) eine elektrisch leitende Verbindung für einen durch den Schalter (10) zu leitenden elektrischen Strom herstellt, wobei das Schaltwerk (19) ein Schaltorgan (22), das seine geometrische Form temperaturabhängig zwischen einer Schließ- und einer Öffnungsstellung verändert und in seiner Schließstellung den durch den Schalter (10) fließenden Strom führt, sowie ein Stellorgan umfaßt, das mit dem Schaltorgan (22) permanent elektrisch und mechanisch in Reihe geschaltet ist,
**dadurch gekennzeichnet, daß** das Stellorgan (19) ein Federelement (21) umfaßt, dessen Stellkraft weitgehend temperaturunabhängig ist, und das Schaltorgan (22) eine temperaturabhängige Stellkraft aufweist, die in dessen Schleichphase größer ist als die Stellkraft des Federelementes (21), wobei unabhängig von seiner Geometrieänderung in der Schleichphase das Schaltorgan (22) verglichen mit dem Federelement (21) als starr anzusehen ist, so daß der Kontaktdruck allein durch die Stellkraft des Federelementes (21) ausgeübt wird.

2. Schalter nach Anspruch 1, **dadurch gekennzeichnet, daß** das Schaltorgan (22) ein Bimetall-Element umfaßt.

3. Schalter nach Anspruch 1, **dadurch gekennzeichnet, daß** das Schaltorgan (22) ein Trimetall-Element umfaßt.

4. Schalter nach einem der Ansprüche 1 bis 3, **dadurch gekennzeichnet, daß** das Federelement (21) an seinem ersten Ende (25) mit dem ersten Anschlußelement (11) und an seinem zweiten Ende (26) mit dem Schaltorgan (22) verbunden ist.

5. Schalter nach Anspruch 4, **dadurch gekennzeichnet, daß** durch das Federelement (21) das Schaltorgan (22) in seiner Schließstellung mit seinem freien Ende (27) gegen einen mit dem zweiten Anschlußelement (14) verbundenen Gegenkontakt (29) gedrückt wird und in seiner Öffnungsstellung sein freies Ende (27) von dem Gegenkontakt (29) abhebt.

6. Schalter nach Anspruch 5, **dadurch gekennzeichnet, daß** der Gegenkontakt (29) schalterfest angeordnet ist.

7. Schalter nach Anspruch 5 oder 6, **dadurch gekennzeichnet, daß** das Schaltorgan (22) an seinem freien Ende (27) ein bewegliches Kontaktteil (28) trägt, das mit dem Gegenkontakt (29) zusammenwirkt.

8. Schalter nach einem der Ansprüche 1 bis 7, **dadurch gekennzeichnet, daß** das Schaltorgan (22) und das Federelement (21) miteinander verschweißt sind.

9. Schalter nach einem der Ansprüche 1 bis 7, **dadurch gekennzeichnet, daß** das Schaltorgan (22) und das Federelement (21) vorzugsweise durch Bördeln fest miteinander verbunden sind.

10. Schalter nach einem der Ansprüche 5 bis 9, **dadurch gekennzeichnet, daß** das freie Ende (27) des Schaltorgans (22) sowie das erste Ende (25) des Federelementes (21) auf derselben Seite der Verbindung (23) zwischen Federelement (21) und Schaltorgan (23) liegen.

11. Schalter nach einem der Ansprüche 1 bis 10, **dadurch gekennzeichnet, daß** der erste Außenanschluß (11) mit einer Anschlußelektrode (12) verbunden ist, an der das Federelement (21) mit seinem ersten Ende (25) befestigt ist.

12. Schalter nach einem der Ansprüche 1 bis 11, **dadurch gekennzeichnet, daß** der zweite Außenanschluß (14) mit einer zweiten Anschlußelektrode (15) verbunden ist und das Schaltwerk (19) zwischen der ersten und der zweiten Anschlußelektrode (12, 15) angeordnet ist.

13. Schalter nach den Ansprüchen 11 und 12, **dadurch gekennzeichnet, daß** die zweite Anschlußelektrode (15) durch Umspritzen integraler Bestandteil eines isolierenden Gehäuseunterteiles (17) ist, das durch die erste Anschlußelektrode (12) verschlossen ist.

14. Schalter nach den Ansprüchen 11 und 12, **dadurch gekennzeichnet, daß** die erste und die zweite Anschlußelektrode (12, 15) von einem Isolierstoffträger (16) gehalten sind.

15. Schalter nach einem der Ansprüche 11 bis 14, **dadurch gekennzeichnet, daß** das Schaltorgan (22), das Federelement (21) sowie die beiden Anschlußelektroden (12, 15) aus Bandmaterial ausgestanzt sind.

## Claims

1. A switch having a first and at least a second external terminal (11, 14) as well as a temperature-dependent switching mechanism (19) that makes, as a function of its temperature, an electrically conductive connection between said two external terminals (11, 14) for a current to be conducted through said switch (10), whereby said switching mechanism (19) includes a switching member (22) changing its geometrical shape between a closed position and an open position as a function of temperature, said switching mechanism in said closed position conducting said current flowing through said switch (10), said switching mechanism further comprising an actuating member permanently connected electrically and mechanically in series with said switching member (22),
**characterized in that** said actuating member (19) comprises a spring element (21) having a largely temperature-independent displacing force and that said switching member (22) has a temperature-dependent displacing force which in said switching mechanism's creeping phase is greater than said displacing force of said spring element (21), whereby irrespective of its geometrical change in the creep phase the switching member (22) may be regarded as rigid by comparison with the spring element (21), such that contact pressure is exerted solely by the displacing force of the spring element (21).

2. The switch of claim 1, **characterized in that** the switching member (22) comprises a bimetallic element.

3. The switch of claim 1, **characterized in that** the switching member (22) comprises a trimetallic element.

4. The switch of anyone of claims 1 through 3, **characterized in that** the spring element (21) is joined at its first end (25) to said first external terminal (11) and at said second end (26) to the switching member (22).

5. The switch of claim 4, **characterized in that** in its closed position the switching member (22) is pressed with its free end (27), by said spring element (21), against a counter-contact (29) connected to said second external terminal (14), and, in its open position, said free end (27) lifts off from said counter-contact (29).

6. The switch of claim 5, **characterized in that** the counter-contact (29) is fixed immovable with respect to the switch.

7. The switch of claim 5 or 6, **characterized in that** the switching member (22) at its free end (27) carries a movable contact element (28) which co-acts with the counter-contact (29).

8. The switch of anyone of claims 1 through 7, **characterized in that** the switching member (22) and the spring element (21) are welded to one another.

9. The switch of anyone of claims 1 through 7, **characterized in that** the switching member (22) and the spring element (21) are joined permanently to one another, preferably by crimping.

10. The switch of anyone of claims 5 through 9, **characterized in that** the free end (27) of the switching member (22) and the first end (25) of the spring element (21) lie on the same side of the connection (23) between said spring element (21) and said switching element (23).

11. The switch of anyone of claims 1 through 10, **characterized in that** said first external terminal (11) is joined to a connection electrode (12) to which the spring element (21) is attached with its first end (25).

12. The switch of anyone of claims 1 through 11, **characterized in that** the second external terminal (14) is joined to a second connection electrode (15) and that the switching mechanism (19) is arranged between the first and second connection electrode (12, 15).

13. The switch of claims 11 and 12, **characterized in that** the second connection electrode (15) is an integral part, by injection-embedding, of an insulating lower housing part (17) which is closed off by the first connection electrode (12).

14. The switch of claims 11 and 12, **characterized in that** the first and the second connection electrode (12, 15) are held by an insulating support (16).

15. The switch of anyone of claims 11 through 14, **characterized in that** the switching member (22), the spring element (21) as well as both connection electrodes (12, 15) are stamped out from strip material.

## Revendications

1. Commutateur comprenant une première et au moins une seconde connexion externe (11, 14) ainsi qu'un mécanisme de commutation (19) dépendant de la température, qui établit, en fonction de sa température, entre les deux connexions externes (11, 14), une connexion électrique pour un courant électrique à faire passer dans le commutateur (10), dans lequel le mécanisme de commutation (19) comprend un organe de commutation (22), qui modifie sa forme géométrique en fonction de la température entre une position de fermeture et une position d'ouverture et conduit, dans sa position de fermeture, le courant passant dans le commutateur (10), ainsi qu'un organe de réglage, qui est connecté en série à l'organe de commutation (22) en permanence aux plans électrique et mécanique,
**caractérisé en ce que** l'organe de réglage (19) comprend un élément à ressort (21), dont la force de réglage dépend largement de la température, et l'organe de commutation (22) présente une force de réglage dépendant de la température, qui est supérieure dans sa phase de eampage à la force de réglage de l'élément à ressort (21), dans lequel indépendamment de la modification de sa géométrie dans la phase de rampage, l'organe de commutation (22) doit être considéré comme rigide en comparaison de l'élément à ressort (21) de sorte que la pression de contact s'exerce seulement par la force de réglage de l'élément à ressort (21).

2. Commutateur selon la revendication 1, **caractérisé en ce que** l'organe de commutation (22) comprend un élément bimétallique.

3. Commutateur selon la revendication 1, **caractérisé en ce que** l'organe de commutation (22) comprend un élément trimétallique.

4. Commutateur selon l'une quelconque des revendications 1 à 3, **caractérisé en ce que** l'élément à ressort (21) est connecté, à sa première extrémité (25), au premier élément de connexion (11) et, à sa deuxième extrémité (26), à l'organe de commutation (22).

5. Commutateur selon la revendication 4, **caractérisé en ce que** l'élément à ressort (21) presse l'organe de commutation (22) dans sa position de fermeture par son extrémité libre (27) contre un contact complémentaire (29) connecté au deuxième élément de connexion (14) et soulève, dans sa position d'ouverturee, son extrémité libre (27) du contact complémentaire (29).

6. Commutateur selon la revendication 5, **caractérisé en ce que** le contact complémentaire (29) est agencé de manière fixe au commutateur.

7. Commutateur selon la revendication 5 ou 6, **caractérisé en ce que** l'organe de commutation (22) porte, à son extrémité libre (27), une pièce de contact mobile (28) qui coopère avec le contact complémentaire (29).

8. Commutateur selon l'une quelconque des revendications 1 à 7, **caractérisé en ce que** l'organe de commutation (22) et l'élément à ressort (21) sont soudés l'un à l'autre.

9. Commutateur selon l'une quelconque des revendications 1 à 7, **caractérisé en ce que** l'organe de commutation (22) et l'élément à ressort (21) sont de préférence connectés l'un à l'autre par bordage de manière fixe.

10. Commutateur selon l'une quelconque des revendications 5 à 9, **caractérisé en ce que** l'extrémité libre (27) de l'organe de commutation (22) ainsi que la première extrémité (25) de l'élément à ressort (21) se trouvent sur le même côté de la connexion (23) entre l'élément à ressort (21) et l'organe de commutation (23).

11. Commutateur selon l'une quelconque des revendications 1 à 10, **caractérisé en ce que** la première connexion externe (11) est connectée à une électrode de connexion (12) à laquelle est fixé l'élément à ressort (21) par sa première extrémité (25).

12. Commutateur selon l'une quelconque des revendications 1 à 11, **caractérisé en ce que** la deuxième connexion externe (14) est connectée à une deuxième électrode de connexion (15) et le mécanisme de commutation (19) est agencé entre la première et la deuxième électrode de connexion (12, 15).

13. Commutateur selon les revendications 11 et 12, **caractérisé en ce que** la deuxième électrode de connexion (15) constitue un composant formé d'un seul tenant par extrusion d'une partie inférieure isolante de boîtier (17), qui est fermée par la première électrode de connexion (12).

14. Commutateur selon les revendications 11 et 12, **caractérisé en ce que** les première et deuxième électrodes de connexion (12, 15) sont maintenues par un support en matériau isolant (16).

15. Commutateur selon l'une quelconque des revendications 11 à 14, **caractérisé en ce que** l'organe de commutation (22), l'élément à ressort (21) ainsi que les deux électrodes de connexion (12, 15) sont estampées dans un matériau en bande.
